# EUROPÄISCHE PATENTSCHRIFT

(11) **EP 1 785 551 B1**
(45) Veröffentlichungstag und Bekanntmachung des Hinweises auf die Patenterteilung: **10.10.2012**
(21) Anmeldenummer: 06022652.9
(22) Anmeldetag: 30.10.2006
(51) Int. Cl.: E04G 11/48, E04G 1/12, E04G 7/30, E04C 3/08, E04C 3/04

(54) **Werkzeug zur Montage und/oder Demontage von Gerüstteilen**
Tool for assembling and/or disassembling scaffolding elements
Outil de montage et/ou de démontage d'éléments d'échafaudage

(30) Priorität: 11.11.2005 DE 202005017668 U
(43) Veröffentlichungstag der Anmeldung: 16.05.2007
(73) Patentinhaber: B & K Braun GmbH, 76307 Karlsbad (DE)
(72) Erfinder: Hauser, Matthias, 75210 Keltern (DE)
(74) Vertreter: Prinz & Partner

(56) Entgegenhaltungen:
- DE-A1- 4 013 019
- US-A- 870 931
- US-A- 921 973
- US-A- 2 920 383
- US-A- 3 435 507
- US-A- 4 501 055

## Beschreibung

Die Erfindung betrifft ein Werkzeug zur Montage und/oder Demontage von Gerüstteilen, die durch Steckverbindungselemente miteinander verbindbare Längsholme und jeweils zwei parallele Längsholme verbindende Querstreben aufweisen.

Für temporäre Bauten wie Messestände, Konzertbühnen, o.ä. werden heutzutage oftmals Traversensysteme aus Leichtmetall als Traggerüst eingesetzt. Die Traversensysteme bestehen aus nahezu beliebig kombinierbaren Gerüstteilen, die durch Steckverbindungselemente miteinander verbunden sind. In der Regel werden in die Gerüstteile und Steckverbindungselemente Bolzen eingesetzt, die z.B. durch einen Splint gesichert werden, so dass insgesamt eine formschlüssige, lösbare sowie zug- und druckfeste Verbindung zwischen zwei Gerüstteilen entsteht.

An den beschriebenen Traversensystemen greifen zum Teil erhebliche Lasten wie z.B. Großbildleinwände, Monitore, Lautsprecher oder Lichtanlagen an. Um zur sicheren Lastabtragung eine möglichst biegesteife Verbindung zwischen den Gerüstteilen zu gewährleisten, werden die hohen auftretenden Druckkräfte nicht über die Bolzen, sondern unmittelbar von Gerüstteil zu Gerüstteil weitergeleitet. Dies geschieht über Längsholme der Gerüstteile, die durch Steckverbindungselemente miteinander verbunden werden können. Um die Verbindung möglichst starr, d.h. ohne Spiel zu gestalten, besteht zwischen den Steckverbindungselementen und den Längsholmen der Gerüstteile eine Presspassung, die bei der Montage der Gerüstteile ein Einsetzen der Bolzen erschwert. Es muss nämlich zunächst eine Kraft in Längsrichtung der Gerüstteile aufgebracht werden, welche die Gerüstteile gegeneinander beaufschlagt, damit in den Steckverbindungselementen vorhandene Öffnungen mit Öffnungen in den Längsholmen fluchten und die Bolzen eingesteckt werden können. Schwierigkeiten kann es auch bei der Demontage der Gerüstteile geben, wenn sich die Gerüstteile nach dem Entfernen der Bolzen nur schwer voneinander trennen lassen. Steckverbindungselemente und Längsholme können sich festgefressen haben, d.h. einen so hohen Reibschluß ausgebildet haben, dass sie nur mit einem relativ hohen Krafteinsatz gelöst werden können. Dieses Demontageproblem tritt insbesondere dann auf, wenn die Gerüstteile im montierten Zustand einer großen Druckbelastung in Längsrichtung ausgesetzt waren, wobei Verschmutzungen oder einsetzende Oberflächenkorrosion im Verbindungsbereich ebenfalls zu diesem Demontageproblem beitragen.

Aus der DE 40 13 019 A1 ist ein zangenartiges Werkzeug bekannt, mit dem zwei Röhre ineinandergezogen bzw. auseinandergedrückt werden können. Das Werkzeug besteht aus zwei geschwungenen Hebeln, die in einem Gelenkpunkt miteinander verbunden sind. Jeder Hebel weist an einem Ende einen Griff und am anderen Ende eine Gabel auf, deren beide Ende jeweils mit einem Schlitz versehen sind. Die Schlitze können auf Zapfen aufgesetzt werden, die Teil von Montageringen sind, die kurzzeitig an den zu bewegenden Rohre angebracht werden können.

Andere Werkzeuge, mit denen Rohre ineinandergezogen oder auseinandergedrückt werden können, sind aus der US 921,973 und der US 870,931 bekannt, wobei die US 870 931 ein ähnliches Werkzeug wie in Anspruch 1 zeigt, jedoch sind die Querstreben-Kopplungselemente hier nicht gabelförmig ausgebildet und jeweils gelenkig an einem Ende der Griffstange befestigt.

Zur Lösung der oben angesprochenen Probleme schafft die Erfindung ein Werkzeug zur Montage und/oder Demontage von Gerüstteilen, die durch Steckverbindungselemente miteinander verbindbare Längsholme und jeweils zwei parallele Längsholme verbindende Querstreben aufweisen, mit einer einzigen Griffstange, einem ersten gabelförmigen Querstreben-Kopplungselement und einem zweiten gabelförmigen Querstreben-Kopplungselement, die beide mit der Griffstange verbunden sind, wobei das erste Querstreben-Kopplungselement formschlüssig an einer Querstrebe eines ersten Gerüstteils angreifen kann und das zweite Querstreben-Kopplungselement formschlüssig an einer Querstrebe eines zweiten Gerüstteils angreifen kann, wobei das zweite Querstreben-Kopptungsetement starr an einem Ende der Griffstange befestigt ist und das erste Querstreben-Kopplungselement an einem Ende einer starren Verbindungsstange befestigt ist, deren anderes Ende an einem axialen Ende der Griffstange nahe dem zweiten Kopplungselement an der Griffstange angelenkt ist, so dass eine Hebelwirkung erzielt wird, mit der Kräfte in Längsrichtung zur Montage und/oder Demontage der Gerüstteile aufgebracht werden können. Dieses Werkzeug wirkt als Hebel, so dass bei der Montage und/oder Demontage zweier Gerüstteile die notwendigen Kräfte in Längsrichtung sehr leicht aufgebracht werden können. Da eines der Kopplungselemente starr an der Griffstange befestigt ist, weist das Werkzeug in dieser Ausführung lediglich zwei relativ zueinander bewegbare Teile auf. Das Werkzeug ist somit schnell und einfach zu bedienen.

Die Kopplungselemente sind gabelförmig ausgebildet und können formschlüssig an den Querstreben der Gerüstteile angreifen. Mit einer derartigen Formschlußverbindung werden selbst hohe Kräfte zuverlässig vom Werkzeug in die jeweiligen Gerüstteile weitergeleitet. Darüber hinaus kann durch die gabelförmige Ausbildung der Kopplungselemente die Verbindung sehr schnell hergestellt und wieder gelöst werden. Dies ist besonders wichtig, da die Montage- bzw. Demontagearbeiten zum Teil unter erheblichem Zeitdruck durchgeführt werden müssen.

Weitere Merkmale und Vorteile der Erfindung ergeben sich aus der nachfolgenden Beschreibung bevorzugter Ausführungsformen unter Bezugnahme auf die Zeichnungen. In diesen zeigen:
- Figur 1 eine perspektivische Ansicht eines Gerüstteils im Bereich eines axialen Gerüstteilendes;
- Figur 2 eine schematische Schnittansicht von zwei miteinander verbundenen Gerüstteilen;
- Figur 3 eine schematische Darstellung des erfindungsgemäßen Werkzeugs.

Die Figur 1 zeigt die perspektivische Ansicht eines Gerüstteils im Bereich eines axialen Gerüstteilendes, wobei das Gerüstteil vier zu einer Achse A parallele Längsholme 10 aufweist. Jeweils zwei der vier Längsholme 10 sind durch Querstreben 12 miteinander verbunden, wobei die Längsholme 10 mit den Querstreben 12 einen rechten Winkel ausbilden. Zur weiteren Aussteifung des Gerüstteils sind jeweils zwei Längsholme 10 zusätzlich mit Diagonalstäben 14 verbunden. Aus Gründen der Übersichtlichkeit sind die für die vorliegende Erfindung unbedeutenden Diagonalstäbe 14 in den folgenden Figuren nicht mehr dargestellt.

Die Ausbildung des Gerüstteils mit vier Längsholmen 10 ist als beispielhaft anzusehen. Die Anzahl der Längsholme 10 kann je nach Ausführungsform des Traversensystems variieren, wobei vorzugsweise zwei bis acht Längsholme 10 vorgesehen sind.

Die Figur 2 zeigt schematisch einen Längsschnitt durch ein erstes Gerüstteil 16 und ein zweites Gerüstteil 18. Die beiden Gerüstteile 16, 18 sind über ihre jeweiligen Längsholme 10 miteinander verbunden. Die Verbindung erfolgt durch Steckverbindungselemente 20, die bis zur Hälfte ihrer axialen Länge in die wenigstens abschnittsweise hohlen Längsholme 10 eingeführt werden können. Danach werden Bolzen 22 in fluchtende Öffnungen des jeweiligen Längsholms und Steckverbindungselements eingesetzt. In der Regel werden die Bolzen 22 anschließend so gesichert, dass sie nicht aus den Öffnungen herausrutschen.

Damit eine besonders biegesteife Verbindung zur Übertragung hoher Lasten zwischen den beiden Gerüstteilen 16, 18 entsteht, sitzen die Steckverbindungselemente 20 jeweils spielfrei und unter Spannung in den Längsholmen 10. Aufgrund dieser Presspassung müssen die beiden Gerüstteile 16, 18 in Längsrichtung gegeneinander gedrückt werden, so dass die Öffnungen in den Längsholmen 10 mit den Öffnungen in den jeweiligen Steckverbindungselementen 20 fluchten und die Bolzen 22 problemlos eingesetzt werden können.

Bei der Demontage der beiden Gerüstteile 16, 18 besteht unter Umständen das Problem, dass sich die Steckverbindungselemente 20 in den jeweiligen Längsholmen 10 festgefressen haben, so dass sich die Gerüstteile 16, 18 auch nach Entfernen der Bolzen 22 nicht ohne weiteres voneinander trennen lassen. Dieser Reibschluss zwischen Steckverbindungselement 20 und Längsholm 10 tritt insbesondere dann auf, wenn die Gerüstteile 16, 18 im montierten Zustand in Längsrichtung stark druckbeansprucht waren. Verstärkt wird der Reibschluss durch mögliche Oberflächenkorrosion oder Verschmutzungen im Verbindungsbereich. Im Demontagefall müssen folglich die beiden Gerüstteile 16, 18 in Längsrichtung auseinandergezogen, d.h. voneinander weg beaufschlagt werden, um den Reibschluss zu überwinden und die Gerüstteile 16, 18 zu trennen.

Die Figur 3 zeigt eine Ausführungsform eines Werkzeugs 24, welches die entsprechenden Längskräfte bei der Montage und/oder Demontage der Gerüstteile 16, 18 aufbringt. Das Werkzeug 24 umfasst eine Griffstange 26, ein erstes Kopplungselement 28, das an einer Querstrebe 12 des ersten Gerüstteils 16 angreift, und ein zweites Kopplungselement 30, das an einer Querstrebe 12 des zweiten Gerüstteils 18 angreift. An einem axialen Ende der Griffstange 26 ist ein Griff 32 zur manuellen Betätigung des Werkzeugs 24 vorgesehen. Am entgegengesetzten axialen Ende ist das zweite Kopplungselement 30 starr befestigt. Das erste Kopplungselement 28 ist an einem Ende eines Verbindungselements, hier einer starren Stange 34, angebracht, deren anderes axiales Ende gelenkig an der Griffstange 26 befestigt ist. Die gelenkige Befestigungsstelle der starren Stange 34 an der Griffstange 26 befindet sich dabei nahe dem zweiten Kopplungselement 30.

Die Kopplungselemente 28, 30 sind im vorliegenden Beispiel als Gabeln ausgebildet, die im Wesentlichen formschlüssig an den Querstreben 12 angreifen. Durch das Aufbringen einer nach rechts gerichteten Kraft am Griff 32 (durchgezogener Pfeil) werden die Gerüstteile 16, 18 gegeneinandergedrückt, so dass die Bolzen 22 problemlos in die fluchtenden Öffnungen der Längsholme 10 und Steckverbindungselemente 20 eingesetzt werden können.

Bei der Demontage der Gerüstteile 16, 18 wird am Griff 32 eine nach links gerichtete Kraft aufgebracht (gestrichelter Pfeil). Die beiden Gerüstteile 16, 18 werden dann voneinander weg beaufschlagt, so dass der Reibschluss zwischen den Gerüstteilen 16, 18 und den Steckverbindungselementen 20 überwunden wird und sich die Gerüstteile 16, 18 voneinander entfernen.

Figur 3 stellt schematisch das Funktionsprinzip des Werkzeugs 24 dar. Die genaue Ausgestaltung der Kopplungselemente 28, 30, die Länge der starren Stange(n) 34, 36 sowie deren Angriffspunkt(e) an der Griffstange 26 sind, abhängig von den verwendeten Gerüstteilen 16, 18, in geeigneten Grenzen frei wählbar und aufeinander abzustimmen.

Das dargestellte Werkzeug 24 eignet sich sowohl zur Montage als auch zur Demontage der beiden Gerüstteile 16, 18. In anderen Ausführungsformen des Werkzeugs sind die Kopplungselemente 28, 30 so ausgebildet und die Länge sowie der gelenkige Angriffspunkt der starren Stange 34 (bzw. die Längen sowie die gelenkigen Angriffspunkte der starren Stangen 34, 36) so gewählt, dass das Werkzeug 24 besonders vorteilhaft für die Montage der Gerüstteile 16, 18, aber ungeeignet für deren Demontage ist, oder umgekehrt.

## Patentansprüche

1. Werkzeug zur Montage und/oder Demontage von Gerüstteilen, die durch Steckverbindungselemente (20) miteinander verbindbare Längsholme (10) und jeweils zwei parallele Längsholme (10) verbindende Querstreben (12) aufweisen, mit einer einzigen Griffstange (26), einem ersten gabelförmigen Querstreben-Kopplungselement (28) und einem zweiten gabelförmigen Querstreben-Kopplungselement (30), die beide mit der Griffstange (26) verbunden sind, wobei das erste Querstreben-Kopplungselement (28) formschlüssig an einer Querstrebe (12) eines ersten Gerüstteils (16) angreifen kann und das zweite Querstreben-Kopplungselement (30) formschlüssig an einer Querstrebe (12) eines zweiten Gerüstteils (18) angreifen kann, wobei das zweite Querstreben-Kopplungselement (30) starr an einem Ende der Griffstange (26) befestigt ist und das erste Querstreben-Kopplungselement (28) an einem Ende einer starren Verbindungsstange (34) befestigt ist, deren anderes Ende an einem axialen Ende der Griffstange (26) nahe dem zweiten Kopplungselement (30) an der Griffstange (26) angelenkt ist, so dass eine Hebelwirkung erzielt wird, mit der Kräfte in Längsrichtung zur Montage und/oder Demontage der Gerüstteile aufgebracht werden können.

## Claims

1. A tool for assembling and/or disassembling scaffolding parts which include longitudinal spars (10) that can be connected with each other by plug-in connection elements (20) and cross braces (12) that each connect two parallel longitudinal spars (10), comprising one single handle bar (26), a first forked cross brace coupling member (28) and a second forked cross brace coupling member (30) which both are connected with the handle bar (26), the first cross brace coupling member (28) being adapted to engage a cross brace (12) of a first scaffolding part (16) in a form-fitting manner and the second cross brace coupling member (30) being adapted to engage a cross brace (12) of a second scaffolding part (18) in a form-fitting manner, the second cross brace coupling member (30) being rigidly fastened to an end of the handle bar (26) and the first cross brace coupling member (28) being fastened to one end of a rigid connecting bar (34) the other end of which is articulated to the handle bar (26) at an axial end of the handle bar (26) near the second coupling member (30), so that a lever action is obtained by means of which forces can be applied in the longitudinal direction for assembling and/or disassembling the scaffolding parts.

## Revendications

1. Outil pour le montage et/ou le démontage de pièces d'échafaudage qui présentent des longerons longitudinaux (10) aptes à être reliés les uns aux autres au moyen d'éléments (20) de liaison par enfichage et des traverses (12) reliant chacune deux longerons longitudinaux (10) parallèles, comportant une seule barre de maintien (26), un premier élément (28) de couplage de traverse fourchu et un deuxième élément (30) de couplage de traverse fourchu qui sont tous les deux reliés à la barre de maintien (26), le premier élément (28) de couplage de traverse étant apte à s'engager sur une traverse (12) d'une première pièce d'échafaudage (16) par coopération de formes, et le deuxième élément (30) de couplage de traverse étant apte à s'engager sur une traverse (12) d'une deuxième pièce d'échafaudage (18) par coopération de formes, le deuxième élément (30) de couplage de traverse étant fixé de manière rigide sur une extrémité de la barre de maintien (26), et le premier élément (28) de couplage de traverse étant fixé sur une extrémité d'une tige de raccordement (34) rigide dont l'autre extrémité est articulée sur la barre de maintien (26) à une extrémité axiale de la barre de maintien (26), près du deuxième élément de couplage (30), de sorte qu'un effet de levier est obtenu, au moyen duquel des forces peuvent être appliquées dans le sens longitudinal pour le montage et/ou le démontage des pièces d'échafaudage.
